# EUROPÄISCHE PATENTSCHRIFT

(11) **EP 3 556 558 B1**
(45) Veröffentlichungstag und Bekanntmachung des Hinweises auf die Patenterteilung: **24.02.2021**
(21) Anmeldenummer: 19168970.2
(22) Anmeldetag: 12.04.2019
(51) Int. Cl.: B41F 13/62

(54) **KLEMMHEBEL ZUM ANBRINGEN VON BEARBEITUNGSWERKZEUGEN AN EINEM DREHBAR GELAGERTEN ELEMENT EINER DRUCKMASCHINE**
LEVER FOR ATTACHING PROCESSING TOOLS TO A ROTATABLE MEMBER OF A PRINTING PRESS
LEVIER DE SERRAGE PERMETTANT DE MONTER DES OUTILS D'USINAGE À UN ÉLÉMENT LOGÉ ROTATIF D'UNE PRESSE

(30) Priorität: 16.04.2018 DE 102018108982
(43) Veröffentlichungstag der Anmeldung: 23.10.2019
(73) Patentinhaber: manroland Goss web systems GmbH, 86153 Augsburg (DE)
(72) Erfinder: Dujmic, Zeljko, 86169 Augsburg (DE)

(56) Entgegenhaltungen:
- DE-A1- 3 932 931
- DE-A1- 10 209 190

## Beschreibung

Die Erfindung betrifft einen Klemmhebel zum Anbringen von Bearbeitungswerkzeugen an einem drehbar gelagerten Element einer Druckmaschine, mit einem Grundköper, wobei der Grundkörper einerseits eine Aufnahmevorrichtung für ein Bearbeitungswerkzeug aufweist und andererseits dazu ausgebildet ist, das drehbar gelagerte Element teilweise zu umgreifen, und einer Klemmlasche, wobei die Klemmlasche eine Befestigungsvorrichtung zur Befestigung der Klemmlasche an dem Grundkörper derart aufweist, dass der Klemmhebel an dem drehbar gelagerten Element fixiert wird.

Bei der Führung oder Bearbeitung von Bedruckstoffbahnen oder einzelnen Druckbögen in einer Druckanlage werden entsprechende Bearbeitungselemente eingesetzt, die beispielsweise auf einer Welle oder Spindel angeordnet sind und dort eine Hub- bzw. Schwenkbewegung ausführen. Ein derartiges Beispiel ist der Einsatz von Punkturen im Rahmen eines Falzwerkes. Die Punkturen umfassen dabei Nadeln, die die einlaufende Bedruckstoffbahn oder den Druckbogen durchstoßen, aufnadeln und dadurch halten. Um dies zu erreichen, sind die Nadeln an der Endseite eines Punkturhebels angebracht, der um eine Achse schwenkbar ausgeführt ist. Dazu wird der Punkturhebel üblicherweise auf einer Spindel formschlüssig montiert, die in dieser Achse angeordnet ist, sodass eine Drehbewegung der Spindel zu einer Hub- bzw. Schwenkbewegung des Punkturhebels und somit auch der daran angeordneten Nadel führt. Dabei werden üblicherweise eine Mehrzahl von Punkturhebeln direkt oder beabstandet nebeneinander auf einer solchen Welle oder Spindel angeordnet, um die Bedruckstoffbahn oder den Druckbogen über die gesamte Breite zu durchstechen und somit zu halten.

Eine derartige Hebelanordnung auf einer Welle oder Spindel kommt insbesondere bei Falzwerken in Druckmaschinen mit verschiedenen Bearbeitungswerkzeugen zum Einsatz. Neben den hier bereits genannten Punkturnadeln werden ebenfalls Falzmesser, Falzklappen, Greifer und weitere Wirkelemente vergleichbar gelagert und genutzt.

Bei der Drehbewegung der Spindel muss die Klemmung des Hebels an der Spindel eine hohe Haltekraft aufweisen, um die Bearbeitungswerkzeuge zuverlässig in Position zu halten.

Aus diesem Grund ist eine besonders feste Verbindung des Hebels mit der Spindel notwendig.

Im Stand der Technik sind dazu prinzipiell zwei verschiedene Arten von Klemmhebeln vorgesehen.

Zum einen werden einteilige Klemmhebel verwendet, die an dem Bearbeitungswerkzeug gegenüberliegenden Ende des Klemmhebels einen Schlitz und eine an den Querschnitt der Spindel angepasste Durchtrittsöffnung aufweisen. Diese Hebel werden auf die Spindel aufgefädelt und dann mit einer Befestigungsschraube an der Spindel fixiert. Dabei wird über den Schlitz und mittels der Schraubverbindung die Durchtrittsöffnung verengt, sodass der Hebel an die Spindel gepresst wird. Nachteilig bei dieser Ausführung ist, dass die Hebel im Vorfeld aufwendig auf die Spindel gefädelt werden müssen, sodass ein nachträglicher Austausch eines Hebels oder auch die Hinzufügung weiterer Hebel nur über einen kompletten Ausbau der Spindel funktioniert.

Derartige geschlitzte Hebel, welche seitlich auf die jeweilige Spindel aufgefädelt werden müssen, sind sowohl aus der DE 102 09 190 A1 als auch aus der DE 39 32 931 A1 bekannt. Die DE 102 09 190 A1 offenbart geschlitzte Hebel, bei welchen die Klemmschraube auf der dem Werkzeug abgewendeten Seite der Spindel angeordnet ist, wohingegen die DE 39 32 931 A1 einen geschlitzten Hebel offenbart, bei welchem die Klemmschraube auf derselben Seite der Spindel wie das Werkzeug angeordnet ist.

Um diesen Nachteil zu beheben, sind im Stand der Technik auch zweiteilige Hebel bekannt. Dabei ist neben dem Grundkörper des Klemmhebels, der auf die Spindel gelegt oder von unten drangehalten wird, auch eine Klemmlasche vorgesehen, die mit zwei Schraubverbindungen auf den Klemmhebel geschraubt wird, wobei die Spindel zwischen Klemmhebel und Klemmlasche geführt und eingeklemmt wird. Hierdurch ist es möglich, die Klemmhebel auch bei einer schon montierten Spindel nachträglich an dieser anzuordnen. Allerdings ist diese Montage für einen Monteur relativ aufwendig, weil er neben dem Klemmhebel und der Klemmlasche zwei weitere Schrauben montieren muss. Weiterhin befinden sich die Schrauben auf beiden Seiten der Spindel, weshalb auch ein Zugriff zur Spindel von beiden Seiten erforderlich ist.

Es ist daher die Aufgabe der vorliegenden Erfindung einen Klemmhebel, insbesondere für den Einsatz in Falzwerken von Druckmaschinen anzugeben, der auf besonders einfache Art und Weise und mit besonders wenigen Mitteln montiert werden kann.

Die Aufgabe wird erfindungsgemäß durch die Merkmale des Anspruchs 1 gelöst. Vorteilhafte Weiterbildungen der vorliegenden Erfindung sind Gegenstand der abhängigen Ansprüche.

Diese Aufgabe wird nämlich erfindungsgemäß gelöst, indem der Grundkörper weiterhin eine Ausnehmung und die Klemmlasche eine Ausformung in Form einer Klemmnase aufweist, wobei die Klemmnase in der fixierten Stellung des Klemmhebels an dem drehbar gelagerten Element formschlüssig in der Ausnehmung angeordnet ist.

Die Erfindung geht dabei von der Überlegung aus, dass eine besonders einfache Montage der Klemmhebel dann möglich ist, wenn der Monteur nur von einer Seite an das drehbar gelagerte Element herantreten muss. Um dabei auch besonders einfach Klemmhebel auszutauschen oder nachträglich hinzuzufügen oder zu entfernen, wird auf die einteilige Ausführungsform des Klemmhebels verzichtet und eine zweiteilige Form gewählt. Es wurde dabei erkannt, dass eine einseitige Montage dann möglich ist, wenn nur eine Schraube bzw. die Schrauben einseitig montiert werden.

Zur Fixierung der Klemmlasche auf dem Grundkörper des Klemmhebels wurde daher ein System entwickelt, wie auch die andere Seite der Klemmlasche, insbesondere die, die dem Monteur nicht direkt zugänglich ist, sicher und fest an dem Grundkörper des Klemmhebels fixiert werden kann, ohne dabei eine Schraubverbindung nutzen zu müssen. Dabei wurde auf eine formschlüssige Verbindung zurückgegriffen, wozu der Grundkörper des Klemmhebels eine Aussparung aufweist, in der eine Ausformung der Klemmlasche in Form einer Nase formschlüssig eingreifen kann. Die andere Seite der Klemmlasche wird dann, wie bereits bekannt, durch eine einzelne Schraube vom Monteur an dem Grundkörper des Klemmhebels fixiert und der Klemmhebel dadurch an dem drehbar gelagerten Element befestigt. Für einen besonders großen Hub ist die Aufnahmevorrichtung für ein Bearbeitungswerkzeug in vorteilhafter Ausführung an dem des drehbar gelagerten Elements gegenüberliegenden Ende des Grundkörpers angeordnet ist. Dadurch kann die Hebelwirkung optimal ausgenutzt werden. Bevorzugt ist dazu der Grundkörper im Wesentlichen länglich ausgeführt mit der Aufnahmevorrichtung an einem Ende und den Kontaktbereich mit dem drehbar gelagerten Element am anderen Ende.

In besonders vorteilhafter Ausführung ist das drehbargelagerte Element Teil eines Falzwerkes und als Welle oder Spindel ausgeführt. Die Bearbeitungswerkzeuge sind bevorzugt als Punkturnadeln ausgeführt. Die Ausbildung als Falzmesser, Falzklappen oder Greifer ist aber ebenso ein vorteilhaftes Ausführungsbeispiel dieser Erfindung.

Die mit der Erfindung erzielten Vorteile bestehen insbesondere darin, dass derartige Klemmhebel besonders einfach und ohne notwendiges Auffädeln auf die Spindel montiert werden können. Dabei ist auch ein schneller Austausch einzelner Klemmhebel möglich. Da nur eine Schraubverbindung notwendig ist, kann diese Montage durch den Monteur von einer Seite der Spindel ausgeführt werden, was die Arbeit weiter vereinfacht.

Ein Ausführungsbeispiel der Erfindung wird anhand einer Zeichnung näher erläutert. Darin zeigen
- Fig. 1: ein Klemmhebel,
- Fig. 2: ein Klemmhebel in geöffneter Stellung auf einer Spindel,
- Fig. 3: ein Klemmhebel in fixierter Stellung auf einer Spindel,
- Fig. 4: eine Spindel mit einer Mehrzahl von Klemmhebeln.

Dabei sind gleiche Merkmale in den Figuren mit den gleichen Bezugszeichen versehen.

Ein Ausführungsbeispiel eines Klemmelements 1 gemäß der Erfindung ist in Fig. 1 dargestellt. Das Klemmelement 1 umfasst dabei einen Grundkörper 2, der im Wesentlichen länglich ausgeführt ist. Dabei umfasst der Grundkörper 2 einen Kontaktbereich, der eine im Wesentlichen halbkreisförmige Innenkontur aufweist, die an den Durchmesser der Spindel angepasst ist auf die das Klemmelement 1 montiert werden soll. An dem, dem Kontaktbereich gegenüberliegendem Ende des Grundkörpers 2 weist dieser eine Befestigungsvorrichtung zur Aufnahme eines Bearbeitungswerkzeug 12 auf. Im Ausführungsbeispiel nach Fig. 1 ist der Grundkörper 2 dabei nach oben gebogen, prinzipiell sind aber je nach Bearbeitungswerkzeuge 12 und je nach Anwendungsbereich auch andere geometrische Ausführungen denkbar.

Neben dem Grundkörper 2 umfasst der Klemmhebel 1 auch eine Klemmlasche 4. Diese Klemmlasche 4 weist ebenfalls eine im Wesentlichen halbkreisförmige Innenkontur, die im montierten Zustand zusammen mit dem Kontaktbereich des Grundkörpers 2 das drehbar gelagerte Element 14 im Wesentlichen vollständig umschließt. Die Klemmlasche 4 wird an beiden Enden an dem Grundkörper 2 angebracht. Dazu weist die Klemmlasche 4 an einem Ende eine Ausformung in Form einer Klemmnase 8 auf, die in eine entsprechend ausgebildete Ausnehmung 10 im Grundkörper 2 eingreift.

Die Klemmnase 8 kann seitlich, das heißt in Erstreckung der Rotationsachse des drehbar gelagerten Elements 14 in die Ausnehmung 10 geschoben werden, wozu die Ausnehmung 10 mindestens auf einer Seite des Grundkörpers 2 offen sein muss. Es ist hierbei besonders vorteilhaft, wenn die Ausnehmung 10 durchgängig und somit auf beiden Seiten des Grundkörpers 2 in Erstreckung der Achse des drehbar gelagerten Elements 14 offen ist, da dies zum einen die Herstellung des Grundkörpers 2 als auch der Klemmlasche 4 erleichtert und darüber hinaus kann die Klemmnase 8 von beiden Seiten aus in die Ausnehmung 10 geschoben werden, was insbesondere bei beengten Platzverhältnisse während der Montage von Vorteil ist.

Die Klemmnase 8 kann alternativ auch von oben, beziehungsweise von schräg oben, das heißt vorzugsweise von einem Bereich, welcher sich bei erfolgter Montage des Klemmhebels 1 auf dem drehbar gelagertem Element 14 jenseits des drehbar gelagerten Elementes 14 im Wesentlichen im Bereich der Klemmlasche 4 erstreckt, eingeführt werden und dann beim Schließen der Klemmlasche 4 und somit beim Umschließen des drehbar gelagerten Elements 14 vollständig in die Ausnehmung 10 eingeführt werden oder sogar einrasten. Die Ausnehmung 10 ist dabei derart ausgeführt, dass eine formschlüssige Verbindung mit der Klemmnase 8 entsteht und die Klemmnase 8 im geschlossenen und fixierten Zustand des Klemmhebels 1 nicht aus der Ausnehmung 10 gleiten kann. Für eine derartige Ausgestaltung kann die Klemmnase 8 auch eine kleinere Breite als der Rest der Klemmlasche 4 aufweisen, so dass optional auch die Ausnehmung 10 des Grundkörpers 2 schmaler als der restliche Grundkörper 2 ausgestaltet sein kann.

Der Klemmhebel 1 kann auch dergestalt ausgestaltet sein, dass die Klemmnase 8 als auch die Ausnehmung 10 in der Form ausgestaltet ist, dass die mittels der Klemmnase 8 in die Ausnehmung 10 des Grundkörpers 2 eingesteckte Klemmlasche 4 um eine in etwa zum drehbar gelagerten Element 14 parallele Achse schwenkbar ist. Der Schwenkbereich der Klemmlasche 4 bezogen auf den Grundkörper 2 kann hierbei zwischen wenigen Grad bis nahezu 90 Grad bezogen auf die Position der Klemmlasche 4 im geklemmten Zustand betragen. Dies kann durch erreicht werden, dass die Klemmnase 8 eine runde Form aufweist oder an der der Klemmschraube 6 abgewandten Seite in etwa kreisförmig verdickt ist. Durch eine derart schwenkbare Lagerung der Klemmlasche 4 im Grundkörper 2 kann eine ausreichende Klemmverbindung zwischen der Klemmlasche 4 und dem drehbar gelagertem Element 14 sichergestellt werden.

Beträgt der Winkelbereich, um welchen die Klemmlasche 4 bei in die Ausnehmung 10 des Grundkörpers 2 eingesteckter Klemmnase 8 bei üblicher Dimensionierung zwischen in etwa 30 Grad bis in etwa 80 Grad, so kann der in dieser Form sozusagen aufgeklappte Klemmhebel 1 auf das drehbar gelagerte Element 14 von der Seite, an welcher die Klemmschraube 6 im montierten Zustand angebracht ist, aufgeschoben werden. Bei der Montage des Klemmhebels 1 kann somit bei bereits in den Grundkörper 2 eingeschobener oder eingesteckter Klemmlasche 4 die Klemmlasche 4 entsprechend weit vom Grundkörper 2 abgeschwenkt werden, so dass der so auf der Seite der Klemmschraube 6 geöffnete Klemmhebel 1 in einem Stück auf das drehbar gelagerte Element 14 aufgeschoben werden kann. Ist der Klemmhebel 1 derart an dem drehbar gelagertem Element 14 positioniert, kann die Klemmlasche 4 an den Grundkörper 2 angeschwenkt werden, so dass zum Klemmen nur noch die Klemmschraube 6 in die entsprechende Durchgangsbohrung eingesteckt und festgeschraubt werden muss.

In einer vorteilhaften Weise ist deshalb der Klemmhebel 1 derart geformt, dass der Schwenkbereich derart gestaltet ist, dass die mittels der Klemmnase 8 in die Ausnehmung 10 des Grundkörpers 2 eingesteckte Klemmlasche 4 so weit vom Grundkörper 2 abschwenkbar ist, dass der Klemmhebel 1 in dieser Form auf das drehbar gelagerte Element 14 aufschiebbar ist.

Zum Fixieren des Klemmhebels 1 an dem drehbar gelagerten Element 14 wird die Klemmlasche 4 geschlossen und auch mit dem zweiten Ende am Grundkörper 2 befestigt. Dazu weist die Klemmlasche 4 an diesem zweiten Ende eine Befestigungsvorrichtung auf. Diese Befestigungsvorrichtung ist im Ausführungsbeispiel durch eine Schraubverbindung realisiert. Dazu umfasst sowohl die Klemmlasche 4 als auch korrespondierend der Endbereich des Grundkörpers 2 eine Ausgestaltung zu einer formschlüsssigen Verbindung, wie beispielsweise eine Schraubverbindung, so dass beispielsweise durch die Klemmlasche 4 eine Klemmschraube 6 geführt werden kann und die Klemmlasche 4 mit dem Grundkörper 2 fest verschraubt und somit der Klemmhebel 1 an dem drehbar gelagerten Element 14 fixiert wird.

Die Befestigung eines Klemmelements 1 an einem drehbar gelagerten Element 14, bzw. einer Welle oder Spindel ist in Fig. 2 - 4 noch einmal dargestellt. In der Figur 2 sind eine Mehrzahl von Klemmhebeln 1 mit einer Punkturnadel als Bearbeitungswerkzeug 12 dargestellt, die an einer Spindel direkt nebeneinander fixiert sind. Dabei ist der innere Klemmhebel 1 in geöffneter Stellung gezeigt. Der Kontaktbereich des Grundkörpers 2 greift dabei von unten an die Spindel, während die Klemmnase 8 der Klemmlasche 4 bereits in die Ausnehmung 10 eingeführt ist und von oben die Spindel umgreifen wird. Die Klemmschraube 6 ist ebenfalls schon dargestellt, die in einem nachfolgenden Schritt durch die Durchgangsbohrung der Klemmlasche 4 in die Gewindebohrung beispielsweise des Grundkörpers 2 geschraubt wird und so den Klemmhebel 1 schließt und an der Spindel fixiert.

In Fig. 3 ist dann auch dieser Klemmhebel 1 in geschlossener Stellung gezeigt. Selbstverständlich ist es auch möglich, wenngleich zeichnerisch nicht dargestellt, dass der Grundkörper 2 eine Durchgangsbohrung aufweist und dass die Klemmlasche 4 eine Gewindebohrung aufweist oder dass sowohl der Grundkörper 2 als auch die Klemmlasche 4 Durchgangsbohrungen aufweisen und dass die Klemmung mittels mindestens einer Schraube und einer Mutter erfolgt.

In Fig. 4 ist eine Spindel 14 mit einer Mehrzahl von Klemmhebeln 1 dargestellt. Wie der Darstellung entnommen werden kann, kann die Verteilung der Klemmhebel 1 entlang der Spindel 14 in Abhängigkeit des zu bearbeitenden Materials und auch in Abhängigkeit des verwendeten Bearbeitungswerkzeuges 12 angepasst werden. Dabei ist eine direkt benachbarte Anordnung der Klemmhebel 1, als auch eine beabstandete Anordnung denkbar.

Der Grundkörper 2 und/oder die Klemmlasche 4 können entweder in einem spanenden Fertigungsverfahren wie beispielsweise durch Fräsen, und/oder in einem Gieß- oder Schmiedeverfahren hergestellt werden, wobei auch eine Kombination von einem Gieß- oder Schmiedeverfahren mit einem spanenden Fertigungsverfahren möglich ist.

Des Weiteren ist es auch möglich, die Klemmlasche 4 und/oder den Grundkörper 2 in einem 3D-Druck-Verfahren herzustellen, wobei auch hierbei eine Kombination mit einem spanenden Fertigungsverfahren, insbesondere zur Erreichung geringster Toleranzen und/oder Oberflächengüten möglich ist. Beim 3D-Druck-Verfahren können neben metallischen Werkstoffen auch Kunststoffe oder Kunstharze mit oder ohne Faserverstärkung als auch keramische Werkstoffe oder eine Kombination vorgenannter Werkstoffe verwendet werden.

### Bezugszeichenliste

- 1: Klemmhebel
- 2: Grundkörper
- 4: Klemmlasche
- 6: Klemmschraube
- 8: Klemmnase
- 10: Ausnehmung
- 12: Bearbeitungswerkzeug
- 14: drehbar gelagertes Element

## Patentansprüche

1. Klemmhebel (1) zum Anbringen von Bearbeitungswerkzeugen (12) an einem drehbar gelagerten Element (14) einer Druckmaschine,
mit einem Grundköper (2), wobei der Grundkörper (2) einerseits eine Aufnahmevorrichtung für ein Bearbeitungswerkzeug (12) aufweist und andererseits dazu ausgebildet ist das drehbar gelagerte Element (14) teilweise zu umgreifen,
und einer Klemmlasche (4), wobei die Klemmlasche (4) eine Befestigungsvorrichtung zur Befestigung der Klemmlasche (4) an dem Grundkörper (2) derart aufweist, dass der Klemmhebel (1) an dem drehbar gelagerten Element (14) fixiert wird,
**dadurch gekennzeichnet, dass**
der Grundkörper (2) weiterhin eine Ausnehmung (10) und die Klemmlasche (4) eine Ausformung in Form einer Klemmnase (8) aufweist, wobei die Klemmnase (8) in der fixierten Stellung des Klemmhebels (1) an dem drehbar gelagerten Element (14) formschlüssig in der Ausnehmung (10) angeordnet ist.

2. Klemmhebel (1) nach Anspruch 1, **dadurch gekennzeichnet, dass** die Klemmnase (8) seitlich in die Ausnehmung (10) schiebbar ist.

3. Klemmhebel (1) nach Anspruch 1, **dadurch gekennzeichnet, dass** die Klemmnase (8) von oben in die Ausnehmung (10) einführbar ist.

4. Klemmhebel (1) nach einem der Ansprüche 1 bis 3, **dadurch gekennzeichnet, dass** die Klemmnase (8) als auch die Ausnehmung (10) in der Form ausgestaltet ist, dass die mittels der Klemmnase (8) in die Ausnehmung (10) des Grundkörpers (2) eingesteckte Klemmlasche (4) um eine in etwa zum drehbar gelagerten Element (14) parallele Achse schwenkbar ist.

5. Klemmhebel (1) nach Anspruch 4, **dadurch gekennzeichnet, dass** der Schwenkbereich derart gestaltet ist, dass die mittels der Klemmnase (8) in die Ausnehmung (10) des Grundkörpers (2) eingesteckte Klemmlasche (4) so weit vom Grundkörper (2) abschwenkbar ist, dass der Klemmhebel (1) in dieser Konfiguration auf das drehbar gelagerte Element (14) aufschiebbar ist.

6. Klemmhebel (1) nach einem der Ansprüche 1 bis 5, **dadurch gekennzeichnet, dass** die Aufnahmevorrichtung für ein Bearbeitungswerkzeug (12) an dem des drehbar gelagerten Elements (14) gegenüberliegenden Ende des Grundkörpers (2) angeordnet ist.

7. Klemmhebel (1) nach einem der Ansprüche 1 oder 6, **dadurch gekennzeichnet, dass** das drehbar gelagerte Element (14) Teil eines Falzwerkes ist.

8. Klemmhebel (1) nach einem der Ansprüche 1 bis 7, **dadurch gekennzeichnet, dass** das Bearbeitungswerkzeug (12) eine Punkturnadel oder eine Falzklappe oder ein Falzmesser oder ein Greifer ist.

9. Klemmhebel (1) nach einem der Ansprüche 1 bis 8, **dadurch gekennzeichnet, dass** das drehbar gelagerte Element (14) eine Spindel oder Welle ist.

## Claims

1. A clamping lever (1) for attaching machining tools (12) to a rotatably mounted element (14) of a printing press, comprising a base body (2), wherein, on the one hand, the base body (2) has a receiving device for a machining tool (12) and, on the other hand, is formed to partially encompass the rotatably supported element (14),
and a clamping plate (4), wherein the clamping plate (4) has a fastening device for fastening the clamping plate (4) to the base body (2) in such a way that the clamping lever (1) is fixed to the rotatably mounted element (14),
**characterized in that**
the base body (2) moreover has a recess (10), and the clamping plate (4) has a molding in the form of a clamping lug (8), wherein in the fixed position of the clamping lever (1) at the rotatably mounted element (14), the clamping lug (8) is arranged in a positive manner in the recess (10).

2. The clamping lever (1) according to claim 1,
**characterized in that** the clamping lug (8) can be pushed laterally into the recess (10).

3. The clamping lever (1) according to claim 1,
**characterized in that** the clamping lug (8) can be inserted into the recess (10) from the top.

4. The clamping lever (1) according to one of claims 1 to 3, **characterized in that** the clamping lug (8) as well as the recess (10) is designed such that the clamping plate (4), which is inserted into the recess (10) of the base body (2) by means of the clamping lug (8), can be pivoted about an axis, which is approximately parallel to the rotatably mounted element (14).

5. The clamping lever (1) according to claim 4,
**characterized in that** the pivot region is designed in such a way that the clamping plate (4), which is inserted into the recess (10) of the base body (2) by means of the clamping lug (8), can be pivoted away from the base body (2) to the extent that in this configuration, the clamping lever (1) can be pushed onto the rotatably mounted element (14).

6. The clamping lever (1) according to one of claims 1 to 5, **characterized in that** the receiving device for a machining tool (12) is arranged at the end of the body (2) located opposite to the rotatably mounted element (14) .

7. The clamping lever (1) according to one of claims 1 or 6, **characterized in that** the rotatably mounted element (14) is part of a folding unit.

8. The clamping lever (1) according to one of claims 1 to 7, **characterized in that** the machining tool (12) is a perforating needle or a folding flap or a folding blade or a gripper.

9. The clamping lever (1) according to one of claims 1 to 8, **characterized in that** the rotatably mounted element (14) is a spindle or shaft.

## Revendications

1. Levier de serrage (1) pour la pose d'outils de traitement (12) au niveau d'un élément s'appuyant en rotation (14) d'une machine d'impression,
comportant un corps de base (2), le corps de base (2) présentant d'une part un dispositif récepteur pour un outil de traitement (12) et étant d'autre part conçu pour entourer partiellement l'élément s'appuyant en rotation (14),
et une bride de serrage (4), la bride de serrage (4) présentant un dispositif de serrage pour la fixation de la bride de serrage (4) au corps de base (2) de manière à ce que le levier de serrage (1) soit fixé à l'élément s'appuyant en rotation (14),
**caractérisé en ce que**
le corps de base (2) présente en outre un évidement (10) et la bride de serrage (4) une déformation prenant la forme d'un bec de serrage (8), le bec de serrage (8) étant, en position fixée du levier de serrage (1), disposé en correspondance géométrique au niveau de l'élément s'appuyant en rotation (14) dans l'évidement (10) .

2. Levier de serrage (1) selon la revendication 1,
**caractérisé en ce que** le bec de serrage (8) peut être glissé latéralement dans l'évidement (10).

3. Levier de serrage (1) selon la revendication 1,
**caractérisé en ce que** le bec de serrage (8) peut être introduit par le haut dans l'évidement (10).

4. Levier de serrage (1) selon une des revendications 1 à 3, **caractérisé en ce qu'**aussi bien le bec de serrage (8) que l'évidement (10) sont réalisés en une forme telle que la bride de serrage (4) insérée au moyen du bec de serrage (8) dans l'évidement (10) du corps de base (2) soit pivotable autour d'un axe approximativement parallèle à l'élément s'appuyant en rotation (14).

5. Levier de serrage (1) selon la revendication 4,
**caractérisé en ce que** la bride de serrage (4) insérée au moyen du bec de serrage (8) dans l'évidement (10) du corps de base (2) peut être pivotée assez loin du corps de base (2) pour que le levier de serrage (1), dans cette configuration, puisse être glissé sur l'élément s'appuyant en rotation (14).

6. Levier de serrage (1) selon une des revendications 1 à 5, **caractérisé en ce que** le dispositif récepteur pour un outil de traitement (12) est disposé à l'extrémité opposée à l'élément s'appuyant en rotation (14) du corps de base (2).

7. Levier de serrage (1) selon une des revendications 1 à 6, **caractérisé en ce que** l'élément s'appuyant en rotation (14) fait partie d'une plieuse.

8. Levier de serrage (1) selon une des revendications 1 à 7, **caractérisé en ce que** l'outil de traitement (12) est une aiguille de piquage ou un volet de pliage ou une lame de pliage ou un préhenseur.

9. Levier de serrage (1) selon une des revendications 1 à 8, **caractérisé en ce que** l'élément s'appuyant en rotation (14) est une broche ou un arbre.
